# EUROPÄISCHE PATENTSCHRIFT

(11) **EP 1 952 952 B1**
(45) Veröffentlichungstag und Bekanntmachung des Hinweises auf die Patenterteilung: **12.03.2014**
(21) Anmeldenummer: 08100762.7
(22) Anmeldetag: 22.01.2008
(51) Int. Cl.: B25D 17/24

(54) **Schwingungstilger für Handwerkzeugmaschine**
Oscillation mass damper for hand tools
Réducteur de vibrations pour machine-outil manuelle

(30) Priorität: 31.01.2007 DE 102007000057
(43) Veröffentlichungstag der Anmeldung: 06.08.2008
(73) Patentinhaber: HILTI Aktiengesellschaft, 9494 Schaan (LI)
(72) Erfinder: Manschitz, Erwin, 82110 Germering (DE); Mössnang, Franz, 86899 Landsberg (DE)
(74) Vertreter: Wildi, Roland

(56) Entgegenhaltungen:
- EP-A2- 1 952 951
- US-A- 1 845 825
- US-A- 3 845 827

## Beschreibung

Die Erfindung bezeichnet einen Schwingungstilger für eine Handwerkzeugmaschine, insbesondere einen Bohrhammer, Kombihammer oder Meisselhammer, wie aus der US1845825A und dem Oberbegriff von Anspruch 1 bekannt.

Ein Schwingungstilger ist ein schwingungsfähiges Teilsystem, welches aus einer abstrakten schwingbaren Masse, einer abstrakten Feder und einem abstrakten Dämpfer besteht, welche jeweils nicht explizit als konkretes Bauteil ausgeführt sein müssen. Insbesondere der abstrakte Dämpfer wird oft nicht als konkretes Bauteil realisiert und ist dennoch durch praktisch stets auftretende Reib- und Strömungsverluste wirksam. Man unterscheidet gewöhnliche passive Schwingungstilger, welche ausschliesslich selbst erregt sind, von aktiv gesteuerten Schwingungstilgern.

Durch eine geeignete Wahl der Federkonstanten und der Masse wird bei einem passiven Schwingungstilger dessen Eigenfrequenz nahe der zu dämpfenden Störfrequenz dimensioniert, in diesem Verwendungsfall der Vibration des Aussengehäuses der Handwerkzeugmaschine.

Nach der FR2237734 werden bei schlagenden Handwerkzeugmaschinen zur Verminderung der Gehäuseschwingungen derartige passive Schwingungstilger eingesetzt, nach der US4478293 sind zwei passive Schwingungstilger über Druckluftschwankungen miteinander synchronisiert. Dabei ist die als Schraubenfeder ausgebildete abstrakte Feder axial in Schlagrichtung der Handwerkzeugmaschine orientiert und zumindest teilweise axial zu einer kompakten, schwingbaren Tilgermasse versetzt.

Nach der EP1710052 ist der hohlzylinderförmig ausgebildete Schwingungstilger um das Führungsrohr des Schlagwerks herum angeordnet.

Nach der W02006022345 ist der kompakt ausgebildete Schwingungstilger innerhalb des Gehäuses an der dem Handgriff gegenüberliegenden Gehäuseoberseite angeordnet.

Nach der EP1415768 ist der kompakt ausgebildete Schwingungstilger innerhalb eines Tilgergehäuses angeordnet, welches ausserhalb am restlichen Aussengehäuse der Handwerkzeugmaschine auf der dem Handgriff gegenüberliegenden Gehäuseoberseite lösbar form- oder kraftschlüssig festgelegt ist.

Nach der DE815179 sind axial beidseitig der kompakten, schwingbaren Tilgermasse zwei druckvorgespannte Schraubenfedern angeordnet.

Da die Gesamtlänge des Schwingungstilgers somit stets grösser als die Federlänge ist, wird zur Erzielung einer hinreichenden Schwingungsdämpfungswirkung ein relativ grosser, sich axial erstreckender Bauraum benötigt.

Die Aufgabe der Erfindung besteht in der Reduzierung der Gesamtlänge eines zur Montage in oder an der Handwerkzeugmaschine geeigneten Schwingungstilgers.

Die Aufgabe wird im Wesentlichen durch die Merkmale des Anspruchs 1 gelöst. Vorteilhafte Weiterbildungen ergeben sich aus den Unteransprüchen.

So weist ein zur Montage an einem innenliegenden (bspw. Getriebedeckelgehäuse) oder aussenliegenden (bspw. Aussengehäuse) Gehäuse einer Handwerkzeugmaschine geeigneter Schwingungstilger eine schwingbare Tilgermasse auf, welche über zumindest eine Feder zum Gehäuse axial druckvorgespannt ist, wobei die Feder bezüglich Ihrer axialen Federlänge vollständig innerhalb der Tilgermasse angeordnet ist.

Durch die Anordnung der Feder vollständig innerhalb der schwingbaren Tilgermasse wird die Gesamtlänge des Schwingungstilgers im Wesentlichen durch die Tilgermassenlänge bestimmt. Da diese somit grösstmöglichst ist, sind bei fest vorgegebener Tilgerlänge und Federkonstanten kleinstmöglichste Resonanzfrequenzen erzielbar. Ein weiterer Vorteil besteht darin, dass die innenliegende druckvorgespannte Feder duch den Wechsel der Massenanschläge bezüglich der Schwingungsamplitude der Tilgermasse nur einen halb solangen Federhub ausführt, wie eine der beiden aussenseitig angeordneten, druckvorgespannten Federn, wodurch die Feder selbst weniger beansprucht wird.

Vorteilhaft ist der Schwingungstilger spiegelsymmetrisch ausgebildet, wodurch Querschwingungen vermieden werden.

Erfindungsgemäß ist die Tilgermasse innerhalb eines diese zumindest mehrheitlich umfassenden Tilgergehäuses angeordnet, wodurch dieses schwingfähige Teilsystem vor Verschmutzung geschützt ist.

Vorteilhaft ist die Tilgermasse am Tilgergehäuse axial beweglich geführt, wodurch diese bis auf Dämpfverluste frei axial schwingen kann.

Erfindungsgemäß bildet das Tilgergehäuse je Feder zwei axial beabstandete Gehäuseanschläge aus, an denen die Feder axial anlegbar ist, wodurch deren Lage axial beidseitig begrenzt ist.

Vorteilhaft bildet das Tilgergehäuse für genau eine Feder genau zwei axial beabstandete Gehäuseanschläge aus, die in der Spiegelebene liegen, wodurch die Spiegelsymmetrie erhalten bleibt.

Alternativ vorteilhaft bildet das Tilgergehäuse für genau zwei Federn genau vier, paarweise axial beabstandete Gehäuseanschläge aus, die spiegelbildlich zu der Spiegelebene liegen, wodurch die Spiegelsymmetrie erhalten bleibt.

Vorteilhaft bildet die Tilgermasse je Feder zwei axial beabstandete Massenanschläge aus, an denen die Feder axial anlegbar ist, wodurch die Feder beim Schwingen alternierend an je einem Massenanschlag anliegt und darüber druckverspannt wird.

Vorteilhaft ist die Tilgermasse im nicht vom Tilgergehäuse umschlossenen Sektor konkav ausgebildet, wodurch diese passend zu einer konvexen Gehäuseoberseite des Aussengehäuses der Handwerkzeugmaschine ausgebildet ist.

Vorteilhaft ist die Feder in einer taschenförmigen, prismatischen Aussparung der Tilgermasse angeordnet, wodurch diese zumindest teilweise zwangsgeführt ist und somit bei Druckschwellbeanspruchung nicht quer ausbrechen kann.

Vorteilhaft ist das Tilgergehäuse über Festlegungsmittel wie bspw. Schrauben kraft- und/oder formschlüssig am Gehäuse der Handwerkzeugmaschine lösbar festgelegt, wodurch der Schwingungsdämpfer bedarfsweise vom Nutzer nachträglich leicht selbst bspw. zum Aussengehäuse einer schwingungstilgerfreien Handwerkzeugmaschine montierbar ist.

Die Erfindung wird bezüglich eines vorteilhaften Ausführungsbeispiels näher erläutert mit:
Fig. 1 als Schwingungstilger mit Handwerkzeugmaschine
Fig. 2 als Längsschnitt
Fig. 3 als Variante
Fig. 4 als Längsschnitt der Variante
Fig. 5 als weitere Variante
Fig. 6 als Längsschnitt der weiteren Variante

Nach Fig. 1 weist eine bezüglich einer Schlagachse A axial schlagende und drehende Handwerkzeugmaschine 1 eine am längs der Schlagachse A vibrierenden Gehäuse 2 festgelegten Schwingungstilger 3 mit einer schwingbaren Tilgermasse 4 auf, welche über eine Feder 5 zum aussenliegenden Gehäuse 2 axial druckvorgespannt ist. Der zur Spiegelebene S mit der Schlagachse A spiegelsymmetrisch ausgebildete Schwingungstilger 3 ist über Festlegungsmittel 6 in Form von Schrauben formschlüssig am Gehäuse 2 der Handwerkzeugmaschine 1 auf der dem Handgriff 7 gegenüberliegenden konvexen Gehäuseoberseite 8 lösbar festgelegt. Die dazu passend konkav ausgebildete Tilgermasse 4 ist innerhalb eines diese in der Darstellungsebene quer zur Schlagachse A mehrheitlich (bis auf den zur Gehäuseoberseite 8 zugewandten Sektor) umfassenden Tilgergehäuse 9 angeordnet und an diesem über längs der Schlagachse A verlaufende Führungsflächen 10 axial beweglich geführt. Die Feder 5 ist in einer prismatischen, in der Darstellungsebene quer zur Schlagachse A taschenförmigen, endseitig offenen Aussparung 11 der Tilgermasse 4 angeordnet.

Nach Fig. 2 ist die als Schraubendruckfeder ausgebildete Feder 5 bezüglich ihrer axialen Federlänge vollständig innerhalb der Tilgermasse 4 angeordnet. Das Tilgergehäuse 9 bildet für die genau eine Feder 5 genau zwei axial beabstandete Gehäuseanschläge 12 aus, die in der Spiegelebene S liegen. Die Tilgermasse 4 bildet endseitig der Aussparung 11 zwei axial beabstandete Massenanschläge 13 aus, an denen beim Schwingen (rechtes und linkes Halbbild zeigen unterschiedliche Schwingungszustände) die Feder 5 axial druckverspannt alternierend anliegt.

Nach Fig. 3 und Fig. 4 bildet das Tilgergehäuse 9 für die genau zwei Federn 5 jeweils zwei axial beabstandete Gehäuseanschläge 12 aus, an denen die Federn 5 axial anlegbar sind, die spiegelbildlich zu der Spiegelebene S liegen. Dabei kragen die Gehäuseanschläge 12 senkrecht zur Spiegelebene S nach innen aus dem Tilgergehäuse 9 ein.

Davon abweichend kragen nach Fig 5 und Fig. 6 die Gehäuseanschläge 12 für die genau zwei Federn 5 parallel zur Spiegelebene S nach innen aus dem Tilgergehäuse 9 ein.

## Patentansprüche

1. Schwingungstilger (3) zur Montage an einem Gehäuse (2) einer Handwerkzeugmaschine (1) mit einer schwingbaren Tilgermasse (4), welche über zumindest eine Feder (5) zum Gehäuse (2) axial druckvorspannbar ist, wobei die Feder (5) bezüglic ihrer axialen Federlänge vollständig innerhalb der Tilgermasse (4) angeordnet ist, **dadurch gekennzeichnet, dass** die Tilgermasss (4) innerhalb eines diese zumindest mehrheitlich umfassenden Tilgergehäuses (9) angeordnet ist, und dass das Tilgergehäuse (9) je Feder (5) zwei axial beabstandete Gehäuseanschläge (12) ausbildet, an denen die Feder (5) axial anlegbar ist.

2. Schwingungstilger nach Anspruch 1, **gekennzeichnet, durch** eine spiegelsymmetrische Ausbildung.

3. Schwingungstilger nach Anspruch 1, **dadurch gekennzeichnet, dass** die Tilgermasse (4) am Tilgergehäuse (9) axial beweglich geführt ist.

4. Schwingungstilger nach einem der Ansprüche 1 bis 3, **dadurch gekennzeichnet, dass** das Tilgergehäuse (9) für genau eine Feder (5) genau zwei axial beabstandete Gehäuseanschläge (12) ausbildet, die in einer Spiegelebene (S) liegen.

5. Schwingungstilger nach einem der Ansprüche 1 bis 4, **dadurch gekennzeichnet, dass** das Tilgergehäuse (9) für genau zwei Federn (5) genau vier, paarweise axial beabstandete Gehäuseanschläge (12) ausbildet, die spiegelbildlich zu einer Spiegelebene (S) liegen.

6. Schwingungstilger nach einem der Ansprüche 1 bis 5, **dadurch gekennzeichnet, dass** die Tilgermasse (4) je Feder (5) zwei axial beabstandete Massenanschläge (13) ausbildet, an denen die Feder (5) axial anlegbar ist.

7. Schwingungstilger nach einem der Ansprüche 1 bis 6, **dadurch gekennzeichnet, dass** die Tilgermasse (4) im nicht vom Tilgergehäuse (9) umschlossenen Sektor konkav ausgebildet ist.

8. Schwingungstilger nach einem der Ansprüche 1 bis 7, **dadurch gekennzeichnet, dass** die Feder (5) in einer taschenförmigen, prismatischen Aussparung (11) der Tilgermasse (4) angeordnet ist.

9. Schwingungstilger nach einem der Ansprüche 1 bis 8, **dadurch gekennzeichnet, dass** das Tilgergehäuse (9) über Festlegungsmittel (8) kraft- und/oder formschlüssig an einem Gehäuse (2) der Handwerkzeugmaschine (1) lösbar festgelegt ist.

## Claims

1. Oscillation damper (3) for mounting at a housing (2) of a hand-held power tool (1) comprising an oscillating damping mass (4) which can be compressively pre-loaded axially against the housing (2) by means of at least one spring (5), wherein the spring (5) is arranged, with respect to the axial length thereof, completely within the damping mass (4), **characterised in that** the damping mass (4) is arranged within a damper housing (9) which accommodates at least the majority of said damping mass (4) and that the damper housing (9) forms two housing stops (12) which are axially spaced apart for each spring (5) and against which the spring (5) can be axially located.

2. Oscillation damper according to claim 1, **characterised by** a configuration having mirror symmetry.

3. Oscillation damper according to claim 1, **characterised in that** the oscillation damping mass (4) is guided to be axially movable at the damper housing (9).

4. Oscillation damper according to one of the claims 1 to 3, **characterised in that**, for exactly one spring (5), the damper housing (9) forms exactly two housing stops (12) which are axially spaced apart and arranged in a mirror plane (S).

5. Oscillation damper according to one of the claims 1 to 4, **characterised in that**, for exactly two springs (5), the damper housing (9) forms exactly four housing stops (12) which are axially spaced apart in pairs and arranged with mirror symmetry in relation to a mirror plane (S).

6. Oscillation damper according to one of the claims 1 to 5, **characterised in that**, for each spring (5), the damping mass (4) forms two axially spaced mass stops (13) against which mass stops (13) the spring (5) can be axially located.

7. Oscillation damper according to one of the claims 1 to 6, **characterised in that** the damping mass (4) is configured concave in the sector not enclosed by the damper housing (9).

8. Oscillation damper according to one of the claims 1 to 7, **characterised in that** the spring (5) is arranged in a pocket-shaped prismatic recess (11) of the damping mass (4).

9. Oscillation damper according to one of the claims 1 to 8, **characterised in that** the damper housing (9) is releasably fastened by frictional engagement and/or positive engagement at a housing (2) of the hand-held power tool (1) by fastening means (8).

## Revendications

1. Amortisseur d'oscillations (3) destiné au montage dans un carter (2) d'une machine-outil manuelle (1), comprenant une masse d'amortissement (4) qui peut être précontrainte axialement sous pression par rapport au carter (2) par l'intermédiaire d'un ressort (5), le ressort (5) étant disposé avec ses longueurs de ressort axiales totalement à l'intérieur de la masse d'amortissement (4), **caractérisé en ce que** la masse d'amortissement (4) est disposée à l'intérieur du carter d'amortisseur (9) la comprenant au moins majoritairement, et que le carter d'amortisseur (9) forme pour chaque ressort (5) deux butées de carter (12), espacées axialement, sur lesquelles le ressort (5) peut être appuyé axialement.

2. Amortisseur d'oscillations selon la revendication 1 **caractérisé par** une conception symétrique en miroir.

3. Amortisseur d'oscillations selon la revendication 1, **caractérisé en ce que** la masse d'amortissement (4) peut être déplacée axialement sur le carter d'amortisseur (9).

4. Amortisseur d'oscillations selon l'une des revendications 1 à 3 **caractérisé en ce que**, pour exactement un ressort (5), le carter d'amortisseur (9) forme exactement deux butées de carter (12), espacées axialement, qui se situent dans un plan miroir (S).

5. Amortisseur d'oscillations selon l'une des revendications 1 à 4, **caractérisé en ce que** le carter d'amortisseur (9), pour exactement deux ressorts (5), forme exactement quatre butées de carter (12), espacées axialement par paires, qui se situent inversés par rapport à un plan miroir (S).

6. Amortisseur d'oscillations selon l'une des revendications 1 à 5, **caractérisé en ce que** la masse d'amortissement (4), pour chaque ressort (5), forme deux butée de masse (13), espacées axialement, sur lesquelles le ressort (5) peut s'appuyer axialement.

7. Amortisseur d'oscillations selon l'une des revendications 1 à 6, **caractérisé en ce que** la masse d'amortissement (4) est conçue sous forme concave dans le secteur non entouré par le carter d'amortisseur (9).

8. Amortisseur d'oscillations selon l'une des revendications 1 à 7, **caractérisé en ce que** le ressort (5) est disposé dans un évidement (11) prismatique, en forme de poche, de la masse d'amortissement (4).

9. Amortisseur d'oscillations selon l'une des revendications 1 à 8, **caractérisé en ce que** le carter d'amortisseur (9) est fixé, tout en pouvant être détaché, par un verrouillage mécanique et/ou par complémentarité des formes à un carter (2) de la machine-outil manuelle (1) par l'inzermédieire d'un moyen de fixation (8).
